# EUROPÄISCHE PATENTSCHRIFT

(11) **EP 0 252 224 B1**
(45) Veröffentlichungstag und Bekanntmachung des Hinweises auf die Patenterteilung: **26.06.1991**
(21) Anmeldenummer: 87105423.5
(22) Anmeldetag: 11.04.1987
(51) Int. Cl.: B65D 90/14

(54) **Winkelförmiger Stützfuss für Wechselaufbauten von Lastkraftwagen**
Angular support leg for the removable superstructure of a goods vehicle
Pied d'appui angulaire pour superstructure amovible de camion

(30) Priorität: 05.07.1986 DE 3622654
(43) Veröffentlichungstag der Anmeldung: 13.01.1988
(73) Patentinhaber: WIHAG Nutzfahrzeugtechnik Gesellschaft mit beschränkter Haftung & Co. Kommanditgesellschaft, 33647 Bielefeld (DE)
(72) Erfinder: Duwe, Peter, D-4800 Bielefeld 14 (DE)
(74) Vertreter: Stracke, Alexander, Dipl.-Ing.

(56) Entgegenhaltungen:
- DE-A- 2 226 804
- DE-C- 418 121
- DE-U- 8 530 455
- DE-U- 8 605 011

## Beschreibung

Die vorliegende Erfindung bezieht sich auf einen winkelförmigen Stützfuß für Wechselaufbauten von Lastkraftwagen, dessen horizontaler Schenkel am Rahmen des Wechselaufbaus dreh- und arretierbar gelagert ist und dessen vertikaler Standschenkel einen vorstehenden Lagerbolzen aufweist, der eine Verriegelungsstrebe trägt, die mittels einer einen in Blockierrichtung gegen einen Anschlag federbelastenden Blockierkörper und einen Arretierungsnocken aufweisenden Blockiereinrichtung in der Ruhestellung an dem vertikalen Schenkel im wesentlichen parallel zu diesem festlegbar ist.

Bei einem aus dem DE-GM 86 05 011 bekannten winkelförmigen Stützfuß ist an dem vertikalen Standschenkel ein Arretierungsnocken angeschweißt. In die dem Lagerbolzen zugewandte Stirnfläche der Verriegelungsstrebe sind zwei schraubenförmige Bolzen eingedreht, auf denen ein federbelasteter Blockierkörper in Längsachsrichtung der Verriegelungsstrebe bewegbar ist. Der Blockierkörper ist mit einer Ausnehmung versehen, in die der Arretierungsnocken selbsttätig eingreift, wenn die Verriegelungsstrebe parallel zum vertikalen Standschenkel steht. Zum Entriegeln der Blockiereinrichtung ist der Blockierkörper von Hand entgegen der Wirkung von Druckfedern in Richtung zum Lagerbolzen zu drücken. Es hat sich bei dieser Konstruktion herausgestellt, daß sie im robusten Betrieb nicht praxisgerecht ist. Die Fahrer von Lastkraftwagen für Wechselsysteme stehen ständig unter Zeitdruck, so daß anfällige, problematische Lösungen verworfen werden. Der auf zwei Schraubenbolzen geführte Blockierkörper neigt zum Verkanten. Normalerweise stehen die Wechselaufbauten im Freien, so daß in die vertikalen Bohrungen des Blockierkörpers Regenwasser einläuft. Die Schraubenbolzen und der Blockierkörper können aus Kostengründen nur aus rostendem Stahl hergestellt werden. Beim Entriegeln ist dann normalerweise ein Hammer notwendig. Außerdem ist die Handhabung ergonomisch ungünstig, da zum Entriegeln Druckkräfte aufgebracht werden müssen. Außerdem ist die Herstellung des vorbekannten Stützfußes besonders kostenaufwendig, bedingt durch die in die Verriegelungsstäbe einzudrehenden Schrauben und durch die beiden Federn.

Der vorliegenden Erfindung liegt die Aufgabe zugrunde, einen winkelförmigen Stützfuß der eingangs genannten Art so weiterzuentwickeln, daß die Ausführung konstruktiv vereinfacht und die Handhabung günstiger wird.

Zur Lösung der gestellten Aufgabe ist erfindungsgemäß vorgesehen, daß der Arretierungsnocken eine in Längsrichtung des Standschenkels des Stützfußes verlaufende Schlitzausnehmung aufweist, und daß der Blockierkörper als quer zur Längsachse der Verriegelungsstrebe verschiebbarer Verriegelungsbolzen ausgebildet ist, der mit seinem freien, dem Standschenkel des Stützfußes zugewandt liegenden Ende in die Ausnehmung einrastbar ist.

Durch die erfindungsgemäße Lösung wird erreicht, daß nach dem Abkoppeln des freien Endes der Verriegelungsstrebe vom Rahmen des Wechselaufbaus diese durch ihr Eigengewicht selbsttätig in die vertikale Lage fällt. Demzufolge sind keine Arbeitsgänge notwendig. Zweckmäßigerweise ist der Arretierungsnocken gegenüber dem Blockierkörper ortsfest angeordnet. Dabei ist es vorteilhaft, wenn der Arretierungsnocken an dem vertikalen Schenkel des Stützfußes und der Blockierkörper an der Verriegelungsstrebe liegt, da dann der vertikale Schenkel nicht geschwächt wird. Ferner ist es besonders vorteilhaft, wenn die Blockiereinrichtung im Bereich des dem Lagerbolzen zugeordneten Endes der Verriegelungsstrebe liegt, da dann beim Abkoppeln bzw. Anlegen der Verriegelungsstrebe an den Rahmen des Wechselaufbaus die Blockiereinrichtung nicht hinderlich ist. Ferner wird besonders bei Ausführungen mit ungebremster Verriegelungsstrebe der Aufprall durch die geringere kinetische Energie gemildert. Bei teleskopierbaren Stützfüßen ist die Handhabung wesentlich vereinfacht, da gegenüber den bekannten Konstruktionen das Einhängen der Verriegelungsstrebe an dem ausfahrbaren Rohr entfällt, welches vorher in eine bestimmte Position zu bringen ist. Außerdem ist die erfindungsgemäße Lösung besonders kostengünstig und einfach zu bedienen, da die Federkraft so auf den Bolzen wirkt, daß dieser in der Ruhestellung der Verriegelungsstrebe ständig in der Ausnehmung des Arretierungsnockens verbleibt. Zum Überführen der Verriegelungsstrebe in die Betriebsstellung kann der Bolzen entgegen der Federkraft von Hand bewegt werden, wobei es zweckmäßig ist, wenn dieser an dem dem freien Ende gegenüberliegenden Ende mit einer Handhabe versehen ist.

Weitere Kennzeichen und Merkmale einer vorteilhaften Ausgestaltung der vorliegenden Erfindung sind Gegenstand von weiteren Unteransprüchen und ergeben sich aus der nachfolgenden Beschreibung eines bevorzugten Ausführungsbeispiels.

Es zeigen:
- Fig. 1: einen von einem Lastkraftwagen abgesetzten Wechselaufbau in einer schematischen Seitenansicht,
- Fig. 2: einen Stützfuß für den Wechselaufbau nach der Fig. 1 im Aufriß,
- Fig. 3: eine vergrößerte Teilansicht einer bevorzugten Ausführungsform der Verriegelungsstrebe in Richtung des Pfeiles 3 in der Fig. 2 gesehen,
- Fig. 4: eine der Fig. 3 entsprechende Seitenansicht und
- Fig. 5: eine der Fig. 3 entsprechende Draufsicht.

Ein in der Fig. 1 allgemein mit 1 bezeichneter Wechselaufbau wird von einem Lastkraftwagen 2 aufgenommen. An der Unterseite des Wechselaufbaus 1 ist ein Rahmen 3 vorgesehen, der im Endbereich an jeder Längsseite mit einem noch näher erläuterten, dreh- und arretierbar gelagerten Stützfuß 4 versehen ist. Die in der Fig. 1 aufgezeigte Betriebsstellung der Stützfüße 4 wird durch jeweils eine Verriegelungsstrebe 5 gesichert.

Der in der Fig. 2 dargestellte Stützfuß 4 besteht aus einem horizontalen Schenkel 6 und einem vertikalen Standschenkel 7. Die Verriegelungsstrebe 5 ist im vorliegenden Ausführungsbeispiel auf einem am vertikalen Standschenkel 7 festgelegten Lagerbolzen 8 drehbar gelagert. Im Gegensatz zu dargestellten Ausführung kann auch die Verriegelungsstrebe 5 drehfest auf den Bolzen aufgesetzt sein. Der Bolzen ist dann drehbar im vertikalen Standschenkel gelagert. Diese Ausführung ist beispielsweise für Stützfüße mit einer gebremsten Verriegelungsstrebe geeignet. Zur Bremsung der Verriegelungsstrebe kann jedoch auch die Verriegelungsstrebe drehbar auf dem Bolzen gelagert sein.

Bei dem in den Fig. 3 bis 5 aufgezeigten Ausführungsbeispiel ist dem dem Lagerbolzen 8 zugeordneten Stirnende der Verriegelungsstrebe 5 eine aus einem Arretierungsnocken 10 und einem Blockierkörper 11 bestehende Blockiereinrichtung zugeordnet. Der Arretierungsnocken 10 ist oberhalb des Lagerbolzens 8 an dem vertikalen Standschenkel 7 des Stützbeines befestigt. In der Projektion gesehen ist der Arretierungsnocken 10 wie ein Kreisabschnitt gebildet, wodurch seitliche Anlaufflächen für den noch näher erläuterten Blockierkörper 11 gebildet werden. Der Arretierungsnocken 10 weist eine schlitzförmige, in Richtung zum Lagerbolzen 8 hin geöffnete Ausnehmung 16 auf, die in Längsrichtung des vertikaken Standschenkels 7 verläuft. Der Blockierkörper 11 ist bei diesem Ausführungsbeispiel als Bolzen 18 ausgebildet, der einen mit Abstand zu den Stirnenden angeordneten, im Durchmesser gegenüber dem Kern größer gehaltenen Ansatz 19 aufweist. Gegen die dem Arretierungsnocken 10 abgewandt liegende ringförmige Fläche des Ansatzes 19 stützt sich eine Druckfeder 20 ab. Das andere Ende der Druckfeder liegt an einer Ringfläche einer Führungsbuchse 21 für den Bolzen 18 an. Der Innendurchmesser der Führungsbuchse 21 entspricht dem Außendurchmesser des Ansatzes 19. Die Führungsbuchse 21 weist zur weiteren Führung des Bolzens 18 an der dem Arretierungsnocken 10 abgewandt liegenden Seite eine dem Kerndurchmesser des Bolzens 18 entsprechende Bohrung auf. Das dem Arretierungsnocken 10 abgewandt liegende Stirnende des Bolzens 18 steht gegenüber dem zugeordneten Stirnende der Führungsbuchse 21 zur Aufnahme einer Handhabe 22 vor. Im dargestellten Ausführungsbeispiel ist die Handhabe 22 als Rändelscheibe ausgebildet. Die Führungsbuchse 21 ist noch über ein Zwischensütck 23 mit dem dem Lagerbolzen 8 zugeordneten Stirnende der Verriegelungsstrebe 5 fest verbunden.

Wie sich aus den Figuren ergibt, greift das freie Ende des Bolzens 18 in die Ausnehmung 16 des Arretierungsnockens 10 ein, sobald die Verriegelungsstrebe 5 fluchtend zum vertikalen Standschenkel 7 des Stützfußes 4 liegt. Zum Überführen in die in der Fig. 1 dargestellte Betriebsstellung der Verriegelungsstrebe ist lediglich der Bolzen 18 so weit aus der Führungsbuchse 21 herauszuziehen, daß das freie Ende außerhalb der Ausnehmung 16 liegt.

Im Gegenssatz zum dargestellten Ausführungsbeispiel kann der Arretierungsnocken 10 auch an der Verriegelungsstrebe 5 befestigt sein. Bei dieser Ausführung wäre dann der Blockierkörper 11 einschließlich der ihn führenden Teile am vertikalen Standschenkel 7 angeordnet. Ferner ist es auch denkbar, daß bei einer entsprechenden Auslegung der Blockierkörper 11 zwar an der Verriegelungsstrebe 5 festgelegt ist, sich jedoch nicht quer zur Längsachse der Verriegelungsstrebe 5 bewegt, sondern in Längsrichtung.

In dem aufgezeigten Ausführungsbeispiel liegt die Blockiereinrichtung oberhalb des Lagerbolzens 8. Bei einer entsprechenden Änderung der Teile ist es jedoch auch möglich sie an anderer Stelle der Verriegelungsstrebe 5 bzw. des vertikalen Standschenkels 7 vorzusehen.

## Patentansprüche

1. Winkelförmiger Stützfuß (4) für Wechselaufbauten (1) von Lastkraftwagen (2), dessen horizontaler Schenkel (6) am Rahmen (3) des Wechselaufbaus (1) dreh- und arretierbar gelagert ist und dessen vertikaler Standschenkel (7) einen vorstehenden Lagerbolzen (8) aufweist, der eine Verriegelungsstrebe (5) trägt, die mittels einer einen in Blockierrichtung gegen einen Anschlag federbelastenden Blockierkörper (11) und einen Arretierungsnocken (10) aufweisenden Blockiereinrichtung in der Ruhestellung an dem vertikalen Schenkel im wesentlichen parallel zu diesem festlegbar ist, **dadurch gekennzeichnet,** daß der Arretierungsnocken (10) eine in Längsrichtung des Standschenkels (7) des Stützfußes (4) verlaufende Schlitzausnehmung (16) aufweist, und daß der Blockierkörper (11) als quer zur Längsachse der Verriegelungsstrebe (5) verschiebbarer Verriegelungsbolzen (18) ausgebildet ist, der mit seinem freien, dem Standschenkel (7) des Stützfußes (4) zugewandt liegenden Ende in die Ausnehmung (16) einrastbar ist.

2. Winkelförmiger Stützfuß nach Anspruch 1, dadurch gekennzeichnet, daß der Arretierungsnocken (10), in der Projektion gesehen, zur Bildung von beidseitigen Anlaufflächen für den Verriegelungsbolzen (18) nach Art eines Kreisabschnittes ausgebildet ist.

3. Winkelförmiger Stützfuß nach Anspruch 1, dadurch gekennzeichnet, daß der Verriegelungsbolzen (18) einen im Abstand zu den Stirnenden liegenden, im Durchmesser gegenüber dem Kern größer gehaltenen Ansatz (19) aufweist, daß eine dem Außendurchmesser des Ansatzes angepaßte Führungsbuchse (21) für den Verriegelungsbolzen (18) vorgesehen ist und daß sich eine Druckfeder (20) mit einem Ende gegen die Ringfläche des Ansatzes (19) und mit dem anderen Ende gegen eine dem Arretierungsnocken (10) zugewandt liegende Fläche der Führungsbuchse (21) abstützt.

4. Winkelförmiger Stützfuß nach Anspruch 3, dadurch gekennzeichnet, daß der Verriegelungsbolzen (18) mit seinem dem Arretierungsnocken (10) abgewandt liegenden Ende gegenüber der Führungsbuchse (21) vorsteht und daß auf diesen vorstehenden Ansatz eine Handhabe (22) aufgesetzt ist.

5. Winkelförmiger Stützfuß nach einem oder mehreren der vorhergehenden Ansprüche, dadurch gekennzeichnet, daß die Führungsbuchse (21) durch ein Zwischenstück (23) an der dem Lagerbolzen (8) zugeordneten Stirnfläche der Verriegelungsstrebe (5) befestigt ist.

6. Winkelförmiger Stützfuß nach einem oder mehreren der vorhergehenden Ansprüche, dadurch gekennzeichnet, daß der Arretierungsnocken (10) an dem vertikalen Schenkel (7) des Stützfußes (4) und daß der Blockierkörper (11) an der Verriegelungsstrebe (5) angeordnet sind.

7. Winkelförmiger Stützfuß nach einem oder mehreren der vorhergehenden Ansprüche, daß die Blockiereinrichtung gegenüber dem zugeordneten Ende der Verriegelungsstrebe (5) in Richtung zum horizontalen Schenkel des Stützfußes versetzt ist.

## Claims

1. An angular sustainer (4) for interchangeable bodies (1) of trucks (2), the horizontal leg (6) of which is pivotably and retainably carried on the chassis (3) of said interchangeable body (1), and the vertical stay leg (7) of which has a protruding bearing pin (8) supporting a locking strut (5) fixable in resting position to said vertical leg virtually parallel thereto by blocking means (11) spring-loaded in blocking direction against a stop, and by a blocking device having a retaining cam (10), characterized in that the retaining cam (10) has a slot recess (16) extending in longitudinal direction of said stay leg (7) of said sustainer (4), said blocking means (11) having been designed as a locking pin (18) slidably arranged transversally to the longitudinal axis of said locking strut (5) and engageable within said recess (16) by its free end facing said stay leg (7) of said sustainer (4).

2. An angular sustainer according to Claim 1, characterized in that the retaining cam (10), as viewed in a projection, is designed as a circle segment for forming stop faces on both sides for the locking pin (18).

3. An angular sustainer according to Claim 1, characterized in that the locking pin (18) has a shoulder (19) with a diameter greater than that of the core, a guide bushing (21) adapted to the external diameter of said shoulder is provided for the locking pin (18), and a compression spring (20) rests on one of its ends against the annular face of the shoulder (19) and on its other end against a surface of the guide bushing (21) facing the retaining cam (10)

4. The angular sustainer according to Claim 3, characterized in that the locking pin (18) protrudes in relation to the guide bushing (21) by its end facing away from the retaining cam (10), and a handle (22) is attached to the shoulder so protruding.

5. An angular sustainer according to one or several of the preceding claims, characterized in that the guide bushing (21) is mounted by a transition piece (23) to the front face of the locking strut (5) associated to the bearing pin.

6. An angular sustainer according to one or several of the preceding claims, characterized in that the retaining cam (10) and the blocking means (11) are arranged on the vertical leg (7) of the sustainer (4) and on the locking strut (5), respectively.

7. An angular sustainer according to one or several of the preceding claims, characterized in that the blocking device is offset in relation to the associated end of the locking strut (5) toward the horizontal leg of the sustainer.

## Revendications

1. Pied d'appui (4) angulaire pour carrosseries interchangeables (1) de camions (2) dont la branche horizontale (6) est montée sur le châssis (3) de la carrosserie interchangeable (1), de manière à pouvoir tourner et à être bloquée et dont la branche d'appui verticale (7) comporte un axe de support (8) saillant qui porte une entretoise de verrouillage (5) laquelle peut être fixée, en position de repos, contre la branche verticale, à peu près parallèlement à celle-ci, au moyen d'un dispositif de blocage comportant un corps de blocage (11), faisant agir un ressort contre une butée, dans le sens du blocage ainsi qu'une came d'arrêt (10), caractérisé en ce que la came d'arrêt (10) comporte un évidement en fente (16), s'étendant dans la direction longitudinale de la branche d'appui (7) du pied d'appui (4) et en ce que le corps de blocage (11) est un doigt de verrouillage (18), coulissant transversalement à l'axe longitudinal de l'entretoise de verrouillage (5), et qui, par son extrémité libre, tournée vers le bras d'appui (7) du pied d'appui (4), peut s'introduire dans l'évidement (16).

2. Pied d'appui angulaire selon la revendication 1, caractérisé en ce que la came d'arrêt (10), vue en projection, se présente à la manière d'une portion de cercle, pour former, des deux côtés, des surfaces d'attaque pour le doigt de verrouillage (18).

3. Pied d'appui angulaire selon la revendication 1, caractérisé en ce que le doigt de verrouillage (18) présente un appendice (19), situé à une certaine distance des extrémités frontales, de diamètre plus grand que le coeur, en ce qu'une douille de guidage (21), adaptée au diamètre extérieur de l'appendice, est prévue pour le doigt de verrouillage (18) et en ce qu'un ressort de pression (20) prend appui, par une extrémité, contre la surface annulaire de l'appendice (19) et par l'autre extrémité, contre une surface de la douille de guidage (21), tournée vers la came d'arrêt (10).

4. Pied d'appui angulaire selon la revendication 3, caractérisé en ce que le doigt de verrouillage (18) fait saillie par rapport à la douille de guidage (21), par son extrémité éloignée de la came d'arrêt (10) et en ce qu'une poignée (22) est placée sur cet appendice saillant.

5. Pied d'appui angulaire selon une ou plusieurs des revendications précédentes, caractérisé en ce que la douille de guidage (21) est fixée, par une pièce intermédiaire (23), contre la face frontale de l'entretoise de verrouillage (5), associée à l'axe de support (8).

6. Pied d'appui angulaire selon une ou plusieurs des revendications précédentes, caractérisé en ce que la came d'arrêt (10) est placée sur la branche verticale (7) du pied d'appui (4) et en ce que le corps de blocage (11) est placé sur l'entretoise de verrouillage (5).

7. Pied d'appui angulaire selon une ou plusieurs des revendications précédentes, caractérisé en ce que le dispositif de blocage est décalé par rapport à l'extrémité associée de l'entretoise de verrouillage (5), en direction de la branche horizontale du pied d'appui.
